# EUROPÄISCHE PATENTSCHRIFT

(11) **EP 2 192 068 B1**
(45) Veröffentlichungstag und Bekanntmachung des Hinweises auf die Patenterteilung: **06.06.2012**
(21) Anmeldenummer: 09174342.7
(22) Anmeldetag: 28.10.2009
(51) Int. Cl.: B65H 35/00, B65H 49/20, E04B 1/68, E06B 1/62

(54) **Vorrichtung zur Handhabung eines vorkomprimierten Dichtbandes**
Device for handling a pre-compressed compression band
Dispositif de manipulation d'une bande étanche pré-comprimée

(30) Priorität: 27.11.2008 AT 6842008 U; 28.11.2008 DE 202008015747 U
(43) Veröffentlichungstag der Anmeldung: 02.06.2010
(73) Patentinhaber: Kassmannhuber, Peter, 9701 Rothenthurn (AT); Mick, Stefan, 9545 Radenthein (AT)
(72) Erfinder: Kassmannhuber, Peter, 9701 Rothenthurn (AT); Mick, Stefan, 9545 Radenthein (AT)
(74) Vertreter: Babeluk, Michael

(56) Entgegenhaltungen:
- WO-A1-02/090702
- DE-A1- 3 407 995
- DE-A1-102006 060 510
- DE-U1- 7 710 392
- DE-U1-202004 008 963
- GB-A- 101 185
- GB-A- 2 299 981
- NL-A- 6 810 914

## Beschreibung

Die Erfindung betrifft eine Vorrichtung zur Handhabung eines vorkomprimierten Dichtbandes auf einer Dichtbandrolle mit einer Kassette zur Aufnahme der Dichtbandrolle, welche eine Entnahme Öffnung für das Dichtband aufweist.

Vorkomprimierte Dichtbänder werden beispielsweise im Fassadenbau zur Abdichtung von Gebäude- und Anschlussfugen eingesetzt, z.B. in Putzanschlussleisten, welche eine nutförmige Aufnahme zum Einbringen der vorkomprimierten Dichtung aufweisen. In der nutförmigen Aufnahme expandiert dann das vorkomprimierte Dichtband zeitverzögert und füllt die Nut vollständig und dauerelastisch aus. Als Material für die Dichtbänder wird beispielsweise ein offenzelliger Polyurethan-Weichschaumstoff verwendet, welcher mit einem flammhemmend eingestellten Kunstharz imprägniert ist. Das vorkomprimierte Dichtband ist als Dichtbandrolle im Fachhandel erhältlich, wobei das Dichtband auf einem herkömmlichen Tragring aus Karton oder Kunststoff unter Zwischenlage eines Trennstreifens aufgerollt und am Ende durch Verkleben mit einem Abschlussband gesichert ist, so dass das Dichtband nicht vorzeitig expandieren kann.

Bei der Verarbeitung des vorkomprimierten Dichtbandes wird Abschlussband aufgeschnitten und das Dichtband in der benötigten Länge abgerollt. Durch die verzögerte Expansion steht ausreichend Zeit zur Verfügung, das Dichtband in die entsprechende Nut einer Bauteilfuge oder einer Anschlussleiste einzubringen. Falls es zu Pausen oder Unterbrechungen bei der Verarbeitung kommt, muss das Ende des Dichtbandes der Dichtbandrolle gesichert werden, wozu aufsteckbare Klemmen oder sonstige Behelfsmittel verwendet werden. Um ein seitliches Aufgehen (Teleskopieren) der Rollen zu vermeiden, wird in der Produktbeschreibung darauf hingewiesen, Restrollen zu beschweren, wodurch es ebenfalls zu Beeinträchtigungen im Arbeitsablauf kommt.

Aus der JP 2000-118848 A ist ein Gehäuse für ein abrollbares Band mit einer Schneideinrichtung an der Austrittsöffnung für das Band bekannt. Weiters zeigt die US 2006/0191642 A1 einen Klebebandroller, ebenfalls mit einer Schneideinrichtung in der Bandaustrittsöffnung. Die bekannten Vorrichtungen können allerdings nicht für vorkomprimierte Dichtbänder eingesetzt werden, da ein vorzeitiges Expandieren des Dichtbandes nicht verhindert werden kann. Die DE 77 10 392 U1 offenbart eine Vorrichtung nach dem Oberbegriff des Anspruchs 1.

Aufgabe der Erfindung ist es, eine Vorrichtung vorzuschlagen, mit welcher die Verarbeitung und Handhabung vorkomprimierter Dichtbänder vereinfacht wird.

Diese Aufgabe wird erfindungsgemäß dadurch gelöst, dass die Kassette eine Klemmeinrichtung belnnaltet, welche auf den Endbereich des vorkomprimierten Dichtbandes einwirkt, und so ein vorzeitiges Expandieren des Dichtbandes verhindert.

Aus der Entnahmeöffnung der Kassette ragt ein teilweise expandiertes Dichtbandstück samt Trennstreifen heraus, an welchem das Dichtband gegebenenfalls nach Entlastung der Klemmeinrichtung, in der gewünschten Länge herausgezogen und abgeschnitten werden kann. Ein unbeabsichtigtes Expandieren der Restrolle wird durch die Klemmeinrichtung verhindert, weiters kommt es durch die seitliche Führung der Dichtbandrolle durch die Kassettenwände zu einer Abstützung der Dichtbandrolle, so dass ein Teleskopieren der Restrolle wirksam vermieden wird.

Gemäß einer ersten Ausführungsvariante der Erfindung weist die Klemmeinrichtung eine in der Kassette radial verstellbare Klemmbacke auf, die mit einer Feder in radialer Richtung belastet ist und mit einen Betätigungselement an der Außenseite der Kassette in unterschiedlichen Stellungen fixiert werden kann.

Gemäß einer zweiten Ausführungsvariante der Erfindung kann die Klemmeinrichtung eine in der Kassette angelenkte, mit einer Feder belastete Klemmbacke aufweisen, die auf den Endbereich des komprimierten Dichtbandes drückt.

Die Erfindung wird im Folgenden anhand von Zeichnungen näher erläutert. Es zeigen:
- Fig. 1: eine erste Ausführungsvariante der erfindungsgemäßen Dichtband- kassette in einer dreidimensionalen Darstellung mit eingelegtem Dichtband und abgenommener Abdeckung;
- Fig. 2: eine Rückansicht der Dichtbandkassette gemäß Fig. 1 in einer drei- dimensionalen Darstellung;
- Fig. 3: die Dichtbandkassette gemäß Fig. 1 ohne Dichtband;
- Fig. 4: die Dichtbandkassette gemäß Fig. 2 mit abgenommenen Verklei- dungsteilen;
- Fig. 5: die Dichtbandkassette gemäß Fig. 2 in einer Schnittdarstellung; so- wie
- Fig. 6: eine zweite Ausführungsvariante der Dichtbandkassette in einer dreidimensionalen Ansicht.

Die in Fig. 1 bis Fig. 5 dargestellte erste Ausführungsvariante der erfindungsgemäßen Vorrichtung zeigt eine Kassette 1 mit einem Basisteil 2 und einer darauf befestigten Abdeckung 3 (siehe Fig. 2, Fig. 4 und Fig. 5), wobei in der Darstellung gemäß Fig. 1 die Abdeckung 3 entfernt wurde, um die Dichtbandrolle 4 im Detail darzustellen. Gemäß einer bevorzugten Ausführungsvariante kann allerdings die Abdeckung 3 aus einem transparenten Material bestehen, so dass die Ansicht der Kassette im Wesentlichen der Darstellung gemäß Fig. 1 entspricht. Die Dichtbandrolle 4 weist ein vorkomprimiertes Dichtband 6 auf, das auf einen Tragring 5 aus Karton oder Kunststoff spiralig aufgewickelt ist. Wie aus den Fig. 1 und Fig. 2 erkennbar, ragt ein teilweise expandiertes Dichtbandstück 8 aus einer Entnahmeöffnung 7 im Basisteil 2 der Kassette 1 und kann dort vom Benutzer leicht erfasst werden. Um ein vorzeitiges Expandieren des Dichtbandes zu verhindern, wirkt eine Klemmeinrichtung in radialer Richtung auf den Endbereich 9 des vorkomprimierten Dichtbandes 6 ein.

Die Klemmeinrichtung 10 weist eine in der Kassette 1 entlang einer schlitzförmigen Durchbrechung 14 im Basisteil 2 und einer äußeren Abdeckung 21 radial verstellbare Klemmbacke 11 auf, die mit einer Feder 12 (s. Fig. 4 und Fig. 5) in radialer Richtung belastet ist und mit einem Betätigungselement 13, beispielsweise einem Drehknopf mit einem Gewindebolzen, an der Außenseite der Kassette 1 in unterschiedlichen Stellungen fixierbar ist. Die Abdeckung 21 wurde in Fig. 4 entfernt, um die äußeren Teile der Klemmeinrichtung 10 darzustellen.

Nach dem Lösen des Betätigungselementes 13 kann die Klemmbacke 11 leicht angehoben und in dieser Stellung mit Hilfe des Betätigungselementes 13 fixiert werden. Dadurch wird die Klemmwirkung auf den Endbereich 9 des vorkomprimierten Dichtbandes 6 aufgehoben, wodurch das Dichtband 6 leichtgängig abgerollt werden kann. Danach wird das entnommene Dichtband 6 abgeschnitten und das Betätigungselement 13 gelöst, wodurch die verstellbare Klemmbacke 11 mit Hilfe der Feder 12 auf den Endbereich 9 des vorkomprimierten Dichtbandes 6 drückt. Bis zur nächsten Entnahme eines Dichtbandes bleibt somit der Rest der - Dichtbandrolle 4 in gebrauchsfertigem Zustand.

Wie bereits weiter oben ausgeführt, ist die Kassette 1 bevorzugt zweiteilig ausgeführt und weist einen Basisteil 2 mit einer zentralen Aufnahme 15 für die Dichtbandrolle 4 und eine mit dem Basisteil 2 lösbare verbindbare Abdeckung 3 auf. Der Drehknopf zur Befestigung der Abdeckung 3 ist mit 16 gekennzeichnet.

Neben der bevorzugten Ausführungsvariante, bei der die Abdeckung 3 aus einem transparenten oder durchsichtigen Material besteht, ist es auch möglich, im Basisteil 2 und/oder in der Abdeckung 3 zumindest ein schmales Sichtfenster oder einen transparenten Bereich (nicht dargestellt) vorzusehen, welcher zumindest den Wickelbereich des Dichtbandes 6 sichtbar macht, um jederzeit einen Überblick über den Dichtbandvorrat zu haben.

Wie in den Fig. 1 und Fig. 2 angedeutet, kann der Entnahmeöffnung 7 des Basisteils 2 der Kassette eine Abtrennvorrichtung für das Dichtband 6, vorzugsweise eine Trennklinge 17, zugeordnet sein.

Fig. 6 zeigt eine Ausführungsvariante der erfindungsgemäßen Dichtbandkassette, bei welcher die Klemmbacke 11 der Klemmeinrichtung 10 an einem Hebel 18 im Inneren der Kassette angelenkt und der mit einer Feder 19 im Inneren des Basisteiles 2 in radialer Richtung vorgespannt ist. Bei dieser Ausführungsvariante ist ein Griffelement bzw. eine Grifföffnung 20 im Basisteil 2 der Kassette 1 integriert.

## Patentansprüche

1. Vorrichtung zur Handhabung eines vorkomprimierten Dichtbandes (6), welches auf einer Dichtbandrolle (4) aufgerollt ist, mit einer Kassette (1) zur Aufnahme der Dichtbandrolle (4) mit einer Entnahmeöffnung (7) für das Dichtband (6), **dadurch gekennzeichnet, dass** die Kassette eine Klemmeinrichtung (10) beinhaltet, welche auf den Endbereich (9) des vorkomprimierten Dichtbandes (6) einwirkt, um ein vorzeitiges Expandieren des Dichtbandes (6) zu verhindern.

2. Vorrichtung nach Anspruch 1, **dadurch gekennzeichnet, dass** die Klemmeinrichtung (10) eine in der Kassette (1) radial verstellbare Klemmbacke (11) aufweist, die mit einer Feder (12) in radialer Richtung belastet ist und mit einem Betätigungselement (13) an der Außenseite der Kassette (1) in unterschiedlichen Stellungen fixierbar ist.

3. Vorrichtung nach Anspruch 1, **dadurch gekennzeichnet, dass** die Klemmeinrichtung (10) eine in der Kassette (1) angelenkte, mit einer Feder (19) belastete Klemmbacke (11) aufweist, die auf den Endbereich (9) des komprimierten Dichtbandes (6) drückt.

4. Vorrichtung nach einem der Ansprüche 1 bis 3, **dadurch gekennzeichnet, dass** die Kassette (1) zweiteilig ausgeführt ist und einen Basisteil (2) mit einer zentralen Aufnahme (15) für die Dichtbandrolle (4) und eine mit dem Basisteil (2) lösbar verbindbare Abdeckung (3) aufweist.

5. Vorrichtung nach Anspruch 4, **dadurch gekennzeichnet, dass** im Basisteil (2) und/oder in der Abdeckung (3) zumindest ein Sichtfenster oder ein transparenter Bereich vorgesehen ist.

6. Vorrichtung nach Anspruch 4, **dadurch gekennzeichnet, dass** die Abdeckung (3) aus einem transparenten oder durchsichtigen Material besteht.

7. Vorrichtung nach einem der Ansprüche 1 bis 6, **dadurch gekennzeichnet, dass** der Entnahmeöffnung (7) für das Dichtband (6) eine Abtrennvorrichtung, vorzugsweise eine Trennklinge (17), zugeordnet ist.

8. Vorrichtung nach einem der Ansprüche 1 bis 7, **dadurch gekennzeichnet, dass** die Kassette (1) ein Griffelement oder eine Grifföffnung (20) aufweist.

## Claims

1. Device for handling a pre-compressed sealing tape (6), which is rolled up to form a sealing tape roll (4), comprising a cartridge (1) for holding said sealing tape roll (4), with a dispensing opening (7) for the sealing tape (6), **characterised in that** the cartridge (1) is provided with a clamping device (10) acting on the end area (9) of the pre-compressed sealing tape (6) to inhibit premature expansion of the sealing tape (6).

2. Device according to claim 1, **characterised in that** the clamping device (10) has a clamping jaw (11), which is radially adjustable in the cartridge (1) and is spring-loaded by a spring (12) in radial direction and can be fixed in various positions by means of an actuating element (13) on the outside of the cartridge (1).

3. Device according to claim 1, **characterised in that** the clamping device (10) is provided with a clamping jaw (11) loaded by a spring (19) and tiltably held on the cartridge (1), which jaw (11) presses against the end area (9) of the compressed sealing tape (6).

4. Device according to any of claims 1 to 3, **characterised in that** the cartridge (1) is made of two parts, i.e. a base part (2) with a central receiving space (15) for the sealing tape roll (4) and a cover (3) which may be detached from said base part (2).

5. Device according to claim 4, **characterised in that** the base part (2) and/or the cover (3) is provided with at least one viewing window or a transparent area.

6. Device according to claim 4, **characterised in that** the cover (3) is made of transparent or clear material.

7. Device according to any of claims 1 to 6, **characterised in that** the dispensing opening (7) for the sealing tape (6) is provided with a cutting device, preferably a separating blade (17).

8. Device according to any of claims 1 to 7, **characterised in that** the cartridge (1) has a gripping element or a grip hole (20).

## Revendications

1. Dispositif permettant de manipuler une bande d'étanchéité (6) pré-comprimée qui est enroulée sur un rouleau de bande d'étanchéité (4), comportant une cassette (1) de réception du rouleau de bande d'étanchéité (4) ayant une ouverture de prélèvement (7) de la bande d'étanchéité (6),
**caractérisé en ce que**
la cassette (1) renferme un dispositif de serrage (10) qui vient en prise sur la zone d'extrémité (9) de la bande d'étanchéité pré-comprimée (6) pour empêcher une détente prématurée de cette bande d'étanchéité (6).

2. Dispositif conforme à la revendication 1,
**caractérisé en ce que**
le dispositif de serrage (10) comporte une mâchoire de serrage (11) déplaçable radialement dans la cassette (1), qui est soumise à une contrainte en direction radiale par un ressort (12) et peut être bloquée au moyen d'un élément d'actionnement (13) monté sur la face externe de la cassette (1) dans différentes positions.

3. Dispositif conforme à la revendication 1,
**caractérisé en ce que**
le dispositif de serrage (10) comporte une mâchoire de serrage (11) articulée dans la cassette (1) soumise à une contrainte par un ressort (19) et qui exerce une pression sur la zone d'extrémité (9) de la bande d'étanchéité comprimée (6).

4. Dispositif conforme à l'une des revendications 1 à 3,
**caractérisé en ce que**
la cassette (1) est réalisée en deux parties et comporte une partie de base (2) munie d'un organe de réception central (15) du rouleau de bande d'étanchéité (4) et un couvercle (3) pouvant être relié de manière amovible à la partie de base (2).

5. Dispositif conforme à la revendication 4,
**caractérisé en ce que**
dans la partie de base (2) et/ou dans le couvercle (3) il est prévu au moins une fenêtre de visualisation ou une zone transparente.

6. Dispositif conforme à la revendication 4,
**caractérisé en ce que**
le couvercle (3) est réalisé en un matériau transparent ou translucide.

7. Dispositif conforme à l'une des revendications 1 à 6,
**caractérisé en ce qu'**
à l'ouverture de prélèvement (7) de la bande d'étanchéité (6) est associé un dispositif de séparation, de préférence une lame de séparation (17).

8. Dispositif conforme à l'une des revendications 1 à 7,
**caractérisé en ce que**
la cassette (1) comporte un élément de préhension ou une ouverture de préhension (20).
